# EUROPÄISCHE PATENTSCHRIFT

(11) **EP 1 516 512 B1**
(45) Veröffentlichungstag und Bekanntmachung des Hinweises auf die Patenterteilung: **25.03.2009**
(21) Anmeldenummer: 03740360.7
(22) Anmeldetag: 26.06.2003
(51) Int. Cl.: H04S 1/00

(54) **VERFAHREN ZUR BEWERTUNG DER EMPFANGSQUALITÄT EINES STEREORUNDFUNKEMPFÄNGERS UND STEREORUNDFUNKEMPFÄNGER**
METHOD FOR EVALUATING THE RECEPTION QUALITY OF A STEREO RADIO SET AND STEREO RADIO SET
PROCEDE D'EVALUATION DE LA QUALITE DE RECEPTION D'UN RECEPTEUR DE RADIODIFFUSION STEREOPHONIQUE ET RECEPTEUR DE RADIODIFFUSION STEREOPHONIQUE

(30) Priorität: 27.06.2002 DE 10228723
(43) Veröffentlichungstag der Anmeldung: 23.03.2005
(73) Patentinhaber: Harman Becker Automotive Systems GmbH, 76307 Karlsbad (DE)
(72) Erfinder: BENZ, Christoph, 77797 Ohlsbach (DE); GIERL, Stefan, 76133 Karlsruhe (DE)
(74) Vertreter: Bertsch, Florian Oliver
(86) Internationale Anmeldenummer: PCT/EP2003/006793
(87) Internationale Veröffentlichungsnummer: WO 2004/004417

(56) Entgegenhaltungen:
- EP-A- 0 617 519
- EP-A- 0 820 156
- GB-A- 2 300 921

## Beschreibung

Die Erfindung betrifft ein Verfahren zur Bewertung der Empfangsqualität in einem Stereorundfunkempfänger mit einem Empfänger zur Erzeugung des Stereomultiplexsignales, aus dem ein Decoder das (L+R)-Signal und mittels eines Hilfsträgers das obere und das untere Seitenband des (L-R)-Signals erzeugt.

Die Erfindung betrifft weiter einen Stereorundfunkempfänger mit einem Empfänger zur Erzeugung des Stereomultiplexsignales und mit einem Decoder zur Erzeugung des (L+R)-Signals und des oberen und unteren Seitenbandes des (L-R)-Signals mittels eines Hilfsträgers aus dem Stereomultiplexsignal.

Hochwertige Stereorundfunkempfänger für Kraftfahrzeuge sind für Mehrwegeempfang, z.B. für Antennen- oder Frequenzdiversity oder einer Kombination aus beidem, geeignet.

Unter Mehrwegeempfang wird der Empfang von Funksignalen auf einem von mehreren Übertragungswegen oder -kanälen verstanden.

Bekannt ist der Mehrwegeempfang mittels einer von mehreren alternativen Antennen, was als Antennendiversity bezeichnet wird, und auf einer von mehreren alternativen Empfangsfrequenzen, was unter dem Begriff Frequenzdiversity verstanden wird.

Eine Antennendiversity-Empfangsanlage ist eine Funkempfangsanlage mit einem Funkempfänger, der an eine von mehreren, meist räumlich getrennten Antennen anschließbar ist. Derartige Antennendiversity-Empfangsanlagen werden z.B. in Kraftfahrzeugen eingesetzt. Als Antennen dienen bevorzugt Scheibenantennen, die beispielsweise in die Scheiben des Kraftfahrzeugs integriert sind. Bei Betrieb einer Antennendiversity-Empfangsanlage, beispielsweise ein Stereorundfunkempfänger, eine Fernsehempfangsanlage oder eine Telefonanlage, wählt eine Auswahlschaltung nach vorgebbaren Kriterien eine der Antennen zum Anschließen an den Funkempfänger aus.

Ein derartiges Kriterium zur Bewertung der Empfangsqualität sind z.B. die Empfangsfeldstärke oder bei höheren Empfangsfeldstärken auftretende Interferenzstörungen, beispielsweise durch störenden Mehrwegeempfang infolge von Signalreflexionen an Bergen, Gebäuden oder ähnlichen Funkwellen reflektierenden Medien verursacht.

Wenn die Empfangsqualität nachläßt, wird auf eine alternative Antenne umgeschaltet, die Empfangssignale einer besseren Qualität liefert.

Eine Frequenzdiversity-Empfangsanlage ist eine Funkempfangsanlage mit einer Antenne und mindestens zwei Funkempfängern. Der eine Funkempfänger dient als Betriebsempfänger, während der andere Funkempfänger als Such- und Prüfempfänger alternative Empfangsfrequenzen sucht und deren Empfangsqualität prüft. Findet der Suchempfänger eine alternative Empfangsfrequenz, die eine bessere Empfangsqualität bietet als die augenblicklich beim Betriebsempfänger eingestellte Empfangsfrequenz, so wird entweder der Betriebsempfänger auf die neue gefundene Empfangsfrequenz abgestimmt oder der Such- und Betriebsempfänger tauschen ihre Rollen. Der Suchempfänger bleibt dann auf die gefundene augenblicklich optimale Empfangsfrequenz abgestimmt und übernimmt die Aufgabe des bisherigen Betriebsempfängers, der jetzt als Suchempfänger alternative Empfangsfrequenzen sucht und deren Empfangsqualität prüft. Bei Autoradios wird der Betriebsempfänger auch als Hörempfänger bezeichnet, während für den Suchempfänger der Begriff Hintergrundempfänger gebräuchlich ist.

Es sind auch Autoradios für Frequenzdiversity bekannt, die nur einen Empfänger benötigen. Während des Betriebs prüft der Empfänger für den Hörer unhörbar den Empfang des gerade eingestellten Programms auf alternativen Frequenzen. Wird eine alternative Frequenz besserer Empfangsqualität gefunden, so wird der Empfänger auf diese Empfangsfrequenz abgestimmt.

Ebenso wie Antennendiversity-Empfangsanlagen sind auch Frequenzdiversity-Empfangsanlagen besonders für den Einsatz in Kraftfahrzeugen geeignet, weil sich während der Fahrt infolge der sich ständig ändernden Form des Geländes auch die Empfangsverhältnisse ändern. Besonders vorteilhaft ist eine Kombination aus Antennen- und Frequenzdiversity.

UKW-Rundfunksender senden das sogenannte Stereomultiplexsignal aus, das aus dem Audiomittensignal - auch Monosignal genannt mit einer Frequenz bis zu 15 KHz, dem Stereopilotton mit einer Frequenz von 19 KHz und dem Stereosignal mit einer Frequenz von 23 KHz bis 53 KHz gebildet wird.

Das Monosignal ist das Summensignal aus dem linken und rechten Kanal und wird deshalb auch (L+R)-Signal genannt. Das Stereosignal besteht aus dem unteren und oberen Seitenband des Differenzsignals aus dem linken und dem rechten Kanal. Für dieses Signal ist der Begriff (L-R) gebräuchlich. Das obere und das untere Seitenband des (L-R)-Signals werden mittels eines Hilfsträgers von 38 KHz erzeugt.

In einem Stereorundfunkempfänger werden aus dem Empfangssignal das (L+R)-Signal sowie mittels eines im Stereorundfunkempfänger erzeugten Hilfsträgers von 38 KHz das obere und das untere Seitenband des (L-R)-Signals gewonnen. Durch Bildung der Summen- und Differenzsignale aus dem (L-R)-Signal und dem (L+R)-Signal werden das Audiosignal für den linken Kanal - das sogenannte L-Signal - und das Audiosignal für den rechten Kanal, das als R-Signal bezeichnet wird, gebildet. Vorzugsweise wird das analoge Stereomultiplexsignal vor der weiteren Verarbeitung digitalisiert.

Wie bereits erwähnt, ist zum Umschalten auf eine alternative Antenne oder eine alternative Empfangsfrequenz die Empfangsqualität anhand eines Kriteriums zu bestimmen. Es ist bekannt, die Empfangsqualität durch Auswerten der Empfangsfeldstärke oder von Interferenzstörungen zu bestimmen. Hierzu kann z.B. das ZF-Signal oder das HF-Signal ausgewertet werden.

Um möglichst stets die augenblicklich beste Empfangsfrequenz oder Antenne in einer Empfangsanlage zum Mehrwegeempfang auswählen zu können, sollte die Empfangsqualität nach strengen Maßstäben bewertet werden.

EP-A-0617519 beschreibt eine Schaltanordnung zur Ableitung mindestens eines von der Qualität eines empfangenen Signals abhängigen Qualitätssignals. Hierzu wird die Symmetrie von Seitenbändern des (L-R)-Signals ausgewertet. Dies erfolgt durch Multiplikation des hilfsträgertrequenten Differenzsignals mit einem orthogonalen Referenzträger, so dass bei idealer Trägersynchronisation und bei symmetrischen, also ungestörten Seitenbändern eine Signalamplitude von 0 für das auf diese Weise demodulierte Signal resultieren muss.

Es ist daher Aufgabe der Erfindung, ein Verfahren zur Bewertung der Empfangsqualität in einem Stereorundfunkempfänger sowie einen Stereorundfunkempfänger so zu gestalten, daß eine möglichst genaue, zuverlässige und schnelle Bewertung der Empfangsqualität erzielt wird.

Verfahrensmäßig wird diese Aufgabe mit den im Anspruch 1 angegebenen Merkmalen dadurch gelöst, dass aus der Signalenergie oder Leistung des oberen und unteren Seitenbandes des (L-R)-Signals ein Kriterium zur Bewertung der Empfangsqualität abgeleitet wird.

Vorrichtungsmäßig wird diese Aufgabe mit den in Anspruch 11 angegebenen Merkmalen dadurch gelöst, dass aus der Signalenergie oder Leistung des oberen und unteren Seitenbandes des (L-R)-Signals ein Kriterium zur Bewertung der Empfangsqualität abgeleitet ist.

Die Erfindung sieht vor, aus der Signalenergie oder der Leistung des oberen und des unteren Seitenbandes des (L-R)-Signals ein Kriterium zur Bewertung der Empfangsqualität abzuleiten. Dabei geht die Erfindung von folgenden Erkenntnissen und Überlegungen aus.

Bei ungestörtem Empfang eines frequenzmodulierten Stereorundfunksignals sind das obere und das untere Seitenband des (L-R)-Signals bezüglich des Hilfsträgers von 38 KHz identisch. Überlagern sich dem frequenzmodulierten Stereorundfunksignal jedoch Störungen, so wird die spektrale Verteilung der Störkomponenten nach der Demodulation dazu führen, dass das untere und das obere Seitenband des (L-R)-Signals nicht mehr identisch sind, sondern mehr oder weniger stark unterschiedlich ausfallen. Dieser Effekt wird erfindungsgemäß genutzt, um Störungen zu detektieren und um somit die Empfangsqualität zu beurteilen.

Ein erstes Ausführungsbeispiel der Erfindung sieht vor, die Signalenergie oder die Leistung des oberen Seitenbandes mit der des unteren Seitenbandes zu vergleichen. Je größer der Unterschied der beiden miteinander verglichenen Signalenergien oder Leistungen ausfällt, desto größer sind die Störungen und desto schlechter wird die Empfangsqualität. Optimale Empfangsqualität liegt vor, wenn die Signalenergien oder Leistungen des oberen und des unteren Seitenbandes gleich sind.

Ein weiteres Ausführungsbeispiel der Erfindung sieht vor, die Kreuzkorrelationsfunktion der Signale oder der Leistung des unteren Seitenbandes mit der Signalenergie oder Leistung des oberen Seitenbandes zu bilden. Je höher die Korrelation ausfällt, desto besser ist die Empfangsqualität, während eine Abnahme der Korrelation mit einer Verschlechterung der Empfangsqualität verbunden ist. Die Kreuzkorrelation stellt ein sehr genaues Maß für die Empfangsqualität dar.

Ein weiteres Ausführungsbeispiel der Erfindung sieht vor, das untere Seitenband des (L-R)-Signals mittels eines ersten Bandpasses und das obere Seitenband des (L-R)-Signals mittels eines zweiten Bandpasses zu filtern. Durch Vergleich der Signalenergien oder Leistungen an den Ausgängen der beiden Bandpässe oder durch Bildung der Kreuzkorrelationsfunktion der beiden Ausgangssignale der beiden Bandpässe wird ein Signal gewonnen, das ein Maß für die Empfangsqualität darstellt.

Vorzugsweise sind die beiden Bandpässe so dimensioniert, dass sich ihre Durchlassbereiche nicht überschneiden.

Die Mittenfrequenz des ersten Bandpasses beträgt z.B. 31 KHz, während die des zweiten Bandpasses zu 45 KHz gewählt ist.

Für die Bandpässe sind z.B. Butterworth-Bandpässe zweiter Ordnung gut geeignet.

Ein weiteres Ausführungsbeispiel der Erfindung sieht vor, die Ausgangssignale der beiden Bandpässe durch Mischen mit dem Hilfsträger von 38 KHz in je einem Mischer in die Basisbandlage zu versetzen und anschließend mittels je eines Tiefpasses zu filtern, bevor die Signalenergien oder die Leistung miteinander verglichen werden oder die Kreuzkorrelationsfunktion gebildet wird. Vorzugsweise wird die Kreuzkorrelationsfunktion der Ausgangssignale der beiden Tiefpässe gebildet, die ein strenges Maß für die Empfangsqualität darstellt.

Die Erfindung wird nun anhand der Figuren näher beschrieben und erläutert.

In der Zeichnung zeigen:
- Figur: 1 ein Blockschaltbild eines Ausführungsbeispieles eines erfindungsgemäßen Stereorundfunkempfängers und
- Figur 2: das Frequenzspektrum des Stereomultiplexsignals.

In Figur 1 ist ein Blockschaltbild eines Ausführungsbeispieles eines erfindungsgemäßen Stereorundfunkempfängers abgebildet.

Eine Antenne A ist an den Antenneneingang eines Empfängers E angeschlossen, dessen Ausgang, an dem das Stereomultiplexsignal MPX abgreifbar ist, mit dem Eingang eines Decoders DSP, vorzugsweise ein digitaler Signalprozessor, verbunden ist. Der erste Ausgang des digitalen Signalprozessors DSP, an dem das (L-R)-Signal abgreifbar ist, ist mit dem ersten Eingang einer Stereomatrix MX, dem Eingang eines ersten Bandpasses BP1 und dem Eingang eines zweiten Bandpasses BP2 verbunden. Der zweite Ausgang des digitalen Signalprozessors DSP, an dem das (L+R)-Signal abnehmbar ist, ist mit dem zweiten Eingang der Stereomatrix MX verbunden, deren erster Ausgang, an dem das L-Signal L abgreifbar ist, mit einem ersten Lautsprecher, dem linken Lautsprecher LL, verbunden ist, und deren zweiter Ausgang, an dem das R-Signal R abgreifbar ist, mit einem zweiten Lautsprecher, dem rechten Lautsprecher LR, verbunden ist. Der Ausgang des ersten Bandpasses ist mit dem ersten Eingang eines ersten Mischers M1 verbunden, an dessen zweitem Eingang der Hilfsträger H von 38 KHz anliegt und dessen Ausgang mit dem Eingang eines ersten Tiefpasses TP1 verbunden ist. Analog hierzu ist der Ausgang des zweiten Bandpasses BP2 mit dem ersten Eingang eines zweiten Mischers M2 verbunden, an dessen zweitem Eingang der Hilfsträger H von 38 KHz liegt und dessen Ausgang mit dem Eingang eines zweiten Tiefpasses TP2 verbunden ist. Der Ausgang des ersten Tiefpasses TP1 ist mit dem ersten Eingang und der Ausgang des zweiten Tiefpasses TP2 mit dem zweiten Eingang einer Einheit K zur Bildung der Kreuzkorrelationsfunktion verbunden, an deren Ausgang ein Kreuzkorrelationssignal Q abnehmbar ist, das ein Maß für die Empfangsqualität darstellt. Das Kreuzkorrelationssignal Q wird beispielsweise einer Steuereinheit S zugeführt, welche den Empfänger E auf die beste Empfangsfrequenz abstimmt oder bei einer Antennendiversity-empfangsanlage diejenige Antenne mit dem besten Empfang an den Empfänger E schaltet. Es kann sich z.B. aber auch um eine Kombination aus einer Antennendiversity- und Frequenzdiversityempfangsanlage mit mehreren Antennen und Empfängern handeln, die der Übersichtlichkeit wegen nicht in Figur 1 gezeichnet sind.

Der erfindungsgemäße Teil des in Figur 1 gezeigten Stereorundfunkempfängers besteht aus den beiden Bandpässen BP1 und BP2, den beiden Mischern M1 und M2, den beiden Tiefpässen TP1 und TP2 sowie der Einheit K zur Bildung der Kreuzkorrelationsfunktion und ist in Figur 1 gestrichelt umrandet.

Die Funktion der Erfindung wird nun mit Hilfe des in Figur 2 abgebildeten Frequenzspektrums des Stereomultiplexsignales erläutert.

Das (L+R)-Signal, das auch Mono- oder Summensignal genannt wird, erstreckt sich von 20 Hz bis 15 KHz. Bei 19 KHz liegt der Pilotton P, an den sich von 23 KHz bis etwa 38 KHZ das untere Seitenband des (L-R)-Signals anschließt. Jenseits der Hilfsträgerfrequenz von 38 KHz, erstreckt sich das obere Seitenband des (L-R)-Signals bis zu 53 KHz.

Das vom digitalen Signalprozessor DSP aus dem analogen Stereomultiplexsignal MPX erzeugte digitale (L-R)-Signal wird in einem ersten Bandpass BP1 mit einer Mittenfrequenz von 31 KHz gefiltert und einem Mischer M1 zugeführt, wo es durch Mischen mit dem Hilfsträger H von 38 KHz in die Basisbandlage versetzt wird. Ebenso wird das digitale (L-R)-Signal mittels des zweiten Bandpasses BP2 mit einer Mittenfrequenz von 45 KHz gefiltert und in einem Mischer M2 durch Mischen mit dem Hilfsträger H von 38 KHz in die Basisbandlage versetzt. Das in die Basisbandlage versetzte Ausgangssignal des Mischers M1 wird mittels des Tiefpasses TP1 tiefpassgefiltert. Ebenso wird das in die Basisbandlage versetzte Ausgangssignal des Mischers M2 im Tiefpass TP2 tiefpassgefiltert. In der Einheit K wird die Kreuzkorrelation der Ausgangssignale der beiden Tiefpässe TP1 und TP2 gebildet. Am Ausgang der Einheit K liegt daher ein die Kreuzkorrelation repräsentierendes Signal Q, das ein sehr genaues Maß für die Empfangsqualität darstellt. Je höher die Korrelation ist, desto besser ist die Empfangsqualität.

Die Erfindung ist jedoch nicht auf ein digitales Ausführungsbeispiel beschränkt. Sie kann ebenso in analoger Technik realisiert werden.

Das erfindungsgemäße Verfahren und der erfindungsgemäße Stereorundfunkempfänger zeichnen sich durch eine sehr genaue Bewertung der Empfangsqualität aus, die in einer Antennendiversity- oder Frequenzdiversityempfangsanlage ein präzises Umschalten auf eine alternative Antenne oder eine alternative Empfangsfrequenz ermöglicht. Die Erfindung ist insbesondere für den Einsatz in mobilen Stereorundfunkempfängern, z. B. in Kraftfahrzeugen, geeignet.

### Bezugszeichenliste

- A: Antenne
- BP1: Bandpass
- BP2: Bandpass
- DSP: Decoder, digitaler Signalprozessor
- E: Empfänger
- ER: erfindungsgemäßer Teil
- H: Hilfsträger von 38KHz
- K: Einheit zur Bildung der Kreuzkorrelation
- L: L-Signal
- LL: linker Lautsprecher
- LR: rechter Lautsprecher
- L+R: (L+R)-Signal
- L-R: (L-R)-Signal
- MPX: analoges Stereomultiplexsignal
- MX: Stereomatrix
- M1: Mischer
- M2: Mischer
- P: Pilotton
- Q: Kreuzkorrelationssignal
- R: R-Signal
- S: Steuereinheit
- TP1: Tiefpass
- TP2: Tiefpass

## Patentansprüche

1. Verfahren zur Bewertung der Empfangsqualität in einem Stereorundfunkempfänger mit einem Empfänger (E) zur Erzeugung des Stereomultiplexsignales (MPX), aus dem ein Decoder (DSP) das (L+R)-Signal (L+R) und mittels eines Hilfsträgers (H) das obere und das untere Seitenband des (L-R)-Signals (L-R) erzeugt,
**dadurch gekennzeichnet, dass** aus der Signalenergie oder Leistung des oberen und unteren Seitenbandes (US,OS) des (L-R)-Signals (L-R) ein Kriterium zur Bewertung der Empfangsqualität abgeleitet wird.

2. Verfahren nach Anspruch 1,
**dadurch gekennzeichnet, dass** das Kriterium zur Bewertung der Empfangsqualität aus einem Vergleich der Signalenergie oder Leistung des oberen Seitenbandes (OS) mit der des unteren Seitenbandes (US) des (L-R)-Signals (L-R) abgeleitet wird, wobei die Empfangsqualität mit zunehmendem Unterschied der beiden Signalenergien oder Leistungen abnimmt, bei abnehmendem Unterschied dagegen zunimmt und bei Gleichheit maximal wird.

3. Verfahren nach Anspruch 1,
**dadurch gekennzeichnet, dass** das Kriterium zur Bewertung der Empfangsqualität aus der Kreuzkorrelation der Signale oder der Leistung des oberen und des unteren Seitenbandes (OS,US) des (L-R)-Signals (L-R) abgeleitet wird, wobei die Empfangsqualität mit zunehmender Korrelation zu- mit abnehmender Korrelation dagegen abnimmt.

4. Verfahren nach Anspruch 1, 2 oder 3,
**dadurch gekennzeichnet, dass** das untere Seitenband (US) mittels eines ersten Bandpasses (BP1) und das obere Seitenband (OS) mittels eines zweiten Bandpasses (BP2) gefiltert werden.

5. Verfahren nach Anspruch 4,
**dadurch gekennzeichnet, dass** die Mittenfrequenz des ersten Bandpasses (BP1) 31 KHz und die des zweiten Bandpasses (BP2) 45 KHz beträgt.

6. Verfahren nach Anspruch 4 oder 5,
**dadurch gekennzeichnet, dass** sich die Durchlassbereiche der beiden Bandpässe (BP1,BP2) nicht überschneiden.

7. Verfahren nach Anspruch 4, 5 oder 6,
**dadurch gekennzeichnet, dass** für die beiden Bandpässe (BP1,BP2) Butterworth-Bandpässe zweiter Ordnung vorgesehen werden.

8. Verfahren nach einem der Ansprüche 4 - 7,
**dadurch gekennzeichnet, dass** das Ausgangssignal des ersten Bandpasses (BP1) durch Mischen mit dem Hilfsträger (H) von 38 KHz in einem ersten Mischer (M1) in die Basisbandlage versetzt und anschließend in einem ersten Tiefpass (TP1) tiefpassgefiltert wird und dass das Ausgangssignal des zweiten Bandpasses (BP2) durch Mischen mit dem Hilfsträger (H) von 38 KHz in die Basisbandlage versetzt und anschließend in einem zweiten Tiefpass (TP2) tiefpassgefiltert wird.

9. Verfahren nach Anspruch 8,
**dadurch gekennzeichnet, dass** die Energie oder Leistung des Ausgangssignals des ersten Tiefpasses (TP1) mit der des zweiten Tiefpasses (TP2) verglichen wird und dass aus dem Vergleich der beiden Energien oder Leistungen das Kriterium für die Empfangsqualität abgeleitet wird, wobei die Empfangsqualität mit zunehmendem Unterschied der beiden Energien oder Leistungen abnimmt, bei abnehmendem Unterschied dagegen zunimmt und bei Gleichheit maximal wird.

10. Verfahren nach Anspruch 8,
**dadurch gekennzeichnet, dass** die Kreuzkorrelation aus dem Ausgangssignal des ersten Tiefpasses (TP1) und dem Ausgangssignal des zweiten Tiefpasses (TP2) gebildet wird, wobei die Empfangsqualität mit zunehmender Korrelation zu- , mit abnehmender dagegen abnimmt.

11. Stereorundfunkempfänger mit einem Empfänger (E) zur Erzeugung des Stereomultiplexsignales (MPX) und mit einem Decoder (DPS) zur Erzeugung des (L+R)-Signals (L+R) sowie des oberen und des unteren Seitenbandes (OS,US) des (L-R)-Signals (L-R) aus dem Stereomultiplexsignal (MPX) mittels eines Hilfsträgers (H),
**dadurch gekennzeichnet, dass** aus der Signalenergie oder Leistung des oberen und des unteren Seitenbandes (OS,US) des (L-R)-Signals (L-R) ein Kriterium zur Bewertung der Empfangsqualität abgeleitet ist.

12. Stereorundfunkempfänger nach Anspruch 11,
**dadurch gekennzeichnet, dass** das Kriterium zur Bewertung der Empfangsqualität aus einem Vergleich der Energie oder Leistung des oberen Seitenbandes (OS) mit der des unteren Seitenbandes (US) des (L-R)-Signals (L-R) abgeleitet ist, wobei die Empfangsqualität mit zunehmendem Unterschied der beiden Signalenergien oder Leistungen abnimmt, bei abnehmendem Unterschied dagegen zunimmt und bei Gleichheit maximal wird.

13. Stereorundfunkempfänger nach Anspruch 11,
**dadurch gekennzeichet, dass** das Kriterium zur Bewertung der Empfangsqualität aus der Kreuzkorrelation der Signale des oberen und des unteren Seitenbandes (OS,US) des (L-R)-Signals (L-R) abgeleitet ist, wobei die Empfangsqualität mit zunehmender Korrelation zu- , mit abnehmender dagegen abnimmt.

14. Stereorundfunkempfänger nach Anspruch 12 oder 13,
**dadurch gekennzeichnet, dass** ein erster Bandpass (BP1) zur Filterung des unteren Seitenbandes (US) und ein zweiter Bandpass (BP2) zur Filterung des oberen Seitenbandes (OS) des (L-R)-Signals (L-R) vorgesehen ist.

15. Stereorundfunkempfänger nach Anspruch 14,
**dadurch gekennzeichnet, dass** die Mittenfrequenz des ersten Bandpasses (BP1) 31 KHz und die des zweiten Bandpasses (BP2) 45 KHz beträgt.

16. Stereorundfunkempfänger nach Anspruch 14 oder 15,
**dadurch gekennzeichne dass** sich die Durchlassbereiche der beiden Bandpässe (BP1,BP2) nicht überschneiden.

17. Stereorundfunkempfänger nach Anspruch 14, 15 oder 16,
**dadurch gekennzeichnet, dass** für beiden Bandpässe (BP1,BP2) Butterworth-Bandpässe zweiter Ordnung vorgesehen sind.

18. Stereorundfunkempfänger nach einem der Ansprüche 14 - 17,
**dadurch gekennzeichnet, dass** das Ausgangssignal des ersten Bandpasses (BP1) durch Mischen mit dem Hilfsträger (H) von 38 KHz in einem ersten Mischer (M1) in die Basisbandlage versetzt ist und anschließend in einem ersten Tiefpass (TP1) tiefpassgefiltert ist und dass das Ausgangssignal des zweiten Bandpasses (BP2) durch Mischen mit den Hilfsträger (H) von 38 KHz in einem zweiten Mischer (M2) in die Basisbandlage versetzt ist und anschließend in einem zweiten Tiefpass (TP2) tiefpassgefiltert ist.

19. Stereorundfunkempfänger nach Anspruch 18,
**dadurch gekennzeichnet, dass** die Energie oder Leistung des Ausgangssignals des ersten Tiefpasses (TP1) mit der des zweiten Tiefpasses (TP2) vergleichbar ist und dass aus dem Vergleich der beiden Energien oder Leistungen das Kriterium für die Empfangsqualität abgeleitet ist, wobei die Empfangsqualität mit zunehmendem Unterschied der beiden Energien oder Leistungen abnimmt, bei abnehmendem Unterschied dagegen zunimmt und bei Gleichheit maximal wird.

20. Stereorundfunkempfänger nach Anspruch 18,
**dadurch gekennzeichnet, dass** die Kreuzkorrelation aus dem Ausgangssignal des ersten Tiefpasses (TP1) und dem Ausgangssignal des zweiten Tiefpasses (TP2) gebildet ist, wobei die Empfangsqualität mit zunehmender Korrelation zu- , mit abnehmender dagegen abnimmt.

21. Stereorundfunkempfänger nach Anspruch 20,
**dadurch gekennzeichnet, dass** das (L-R)-Signal (L-R) am Eingang des ersten Bandpasses (BP1) und des zweiten Bandpasses (BP2) liegt, dass der Ausgang des ersten Bandpasses (BP1) mit dem ersten Eingang des ersten Mischers (M1) verbunden ist, an dessen zweitem Eingang der Hilfsträger (H) liegt, dass der Ausgang des zweiten Bandpasses (BP2) mit dem ersten Eingang des zweiten Mischers (M2) verbunden ist, an dessen zweitem Eingang der Hilfsträger (H) liegt, dass der Ausgang des ersten Mischers (M1) mit dem Eingang eines ersten Tiefpasses (TP1) verbunden ist, dessen Ausgang mit dem ersten Eingang einer Einheit (K) zur Erzeugung der Kreuzkorrelation verbunden ist, dass der Ausgang des zweiten Mischers (M2) mit dem Eingang eines zweiten Tiefpasses (TP2) verbunden ist, dessen Ausgang mit dem zweiten Eingang der Einheit (K) zur Bildung der Kreuzkorrelation verbunden ist, und dass am Ausgang der Einheit (K) zur Bildung der Kreuzkorrelation ein Qualitätssignal (Q) abnehmbar ist, das ein Maß für die Empfangsqualität darstellt.

22. Stereorundfunkempfänger nach Anspruch 21,
**dadurch gekennzeichnet, dass** der Ausgang der Einheit (K) zur Bildung der Kreuzkorrelation mit dem Eingang einer Steuereinheit (S) verbunden ist, deren Ausgang mit dem Steuereingang des Empfängers (E) oder eines Antennenwahlschalters verbunden ist.

23. Stereorundfunkempfänger nach Anspruch 21 oder 22,
**dadurch gekennzeichnet, dass** als Bandpässe (BP1,BP2) Butterworth-Bandpässe zweiter Ordnung vorgesehen sind.

24. Stereorundfunkempfänger nach Anspruch 21, 22 oder 23,
**dadurch gekennzeichnet dass** sich die Durchlassbereiche der beiden Bandpässe (BP1,BP2) nicht überschneiden.

25. Stereorundfunkempfänger nach einem der Ansprüche 21 - 24,
**dadurch gekennzeichnet, dass** die Mittenfrequenz des ersten Bandpasses (BP1) 31 KHz und die des zweiten Bandpasses (BP2) 45 KHz beträgt.

26. Stereorundfunkempfänger nach einem der Ansprüche 21 - 25,
**dadurch gekennzeichnet, dass** der Hilfsträger (H) eine Frequenz von 38 KHz aufweist.

## Claims

1. Method of evaluating the reception quality in a stereo broadcast receiver, with a receiver (E) to generate the stereo multiplex signal (MPX), from which a decoder (DSP) generates the (L+R) signal (L+R), and by means of an auxiliary carrier (H) generates the upper and lower sidebands of the (L-R) signal (L-R),
**characterized in that** a criterion for evaluating the reception quality is derived from the signal energy or power of the upper and lower sidebands (US, OS) of the (L-R) signal (L-R).

2. Method according to Claim 1,
**characterized in that** the criterion for evaluating the reception quality is derived from a comparison of the signal energy or power of the upper sideband (OS) with that of the lower sideband (US) of the (L-R) signal (L-R), the reception quality decreasing with increasing difference of the two signal energies or powers, increasing with decreasing difference, and being at maximum in the case of equality.

3. Method according to Claim 1,
**characterized in that** the criterion for evaluating the reception quality is derived from the cross-correlation of the signals or power of the upper and lower sidebands (OS, US) of the (L-R) signal (L-R), the reception quality increasing with increasing correlation and decreasing with decreasing correlation.

4. Method according to Claim 1, 2 or 3,
**characterized in that** the lower sideband (US) is filtered by means of a first band pass filter (BP1) and the upper sideband (OS) is filtered by means of a second band pass filter (BP2).

5. Method according to Claim 4,
**characterized in that** the centre frequency of the first band pass filter (BP1) is 31 KHz, and that of the second band pass filter (BP2) is 45 KHz.

6. Method according to Claim 4 or 5,
**characterized in that** the pass bands of the two band pass filters (BP1, BP2) do not overlap.

7. Method according to Claim 4, 5 or 6,
**characterized in that** for the two band pass filters (BP1, BP2), Butterworth second order band pass filters are provided.

8. Method according to one of Claims 4 to 7,
**characterized in that** the output signal of the first band pass filter (BP1) is shifted into the baseband position by mixing with the auxiliary carrier (H) of 38 KHz in a first mixer (M1) and then low pass filtered in a first low pass filter (TP1), and that the output signal of the second band pass filter (BP2) is shifted into the baseband position by mixing with the auxiliary carrier (H) of 38 KHz and then low pass filtered in a second low pass filter (TP2).

9. Method according to Claim 8,
**characterized in that** the energy or power of the output signal of the first low pass filter (TP1) is compared with that of the second low pass filter (TP2), and the criterion for the reception quality is derived from the comparison of the two energies or powers, the reception quality decreasing with increasing difference of the two energies or powers, increasing with decreasing difference, and being at maximum in the case of equality.

10. Method according to Claim 8,
**characterized in that** the cross-correlation is derived from the output signal of the first low pass filter (TP1) and the output signal of the second low pass filter (TP2), the reception quality increasing with increasing correlation and decreasing with decreasing correlation.

11. Stereo broadcast receiver with a receiver (E) to generate the stereo multiplex signal (MPX), and a decoder (DSP) to generate the (L+R) signal (L+R), and by means of an auxiliary carrier (H) to generate the upper and lower sidebands (OS, US) of the (L-R) signal (L-R),
**characterized in that** a criterion for evaluating the reception quality is derived from the signal energy or power of the upper and lower sidebands (OS, US) of the (L-R) signal (L-R).

12. Stereo broadcast receiver according to Claim 11,
**characterized in that** the criterion for evaluating the reception quality is derived from a comparison of the energy or power of the upper sideband (OS) with that of the lower sideband (US) of the (L-R) signal (L-R), the reception quality decreasing with increasing difference of the two signal energies or powers, increasing with decreasing difference, and being at maximum in the case of equality.

13. Stereo broadcast receiver according to Claim 11,
**characterized in that** the criterion for evaluating the reception quality is derived from the cross-correlation of the signals of the upper and lower sidebands (OS, US) of the (L-R) signal (L-R), the reception quality increasing with increasing correlation and decreasing with decreasing correlation.

14. Stereo broadcast receiver according to Claim 12 or 13,
**characterized in that** a first band pass filter (BP1) is provided for filtering the lower sideband (US), and a second band pass filter (BP2) is provided for filtering the lower side band (OS) of the (L-R) signal (L-R).

15. Stereo broadcast receiver according to Claim 14,
**characterized in that** the centre frequency of the first band pass filter (BP1) is 31 KHz, and that of the second band pass filter (BP2) is 45 KHz.

16. Stereo broadcast receiver according to Claim 14 or 15,
**characterized in that** the pass bands of the two band pass filters (BP1, BP2) do not overlap.

17. Stereo broadcast receiver according to Claim 14, 15 or 16,
**characterized in that** for both band pass filters (BP1, BP2), Butterworth second order band pass filters are provided.

18. Stereo broadcast receiver according to one of Claims 14 to 17,
**characterized in that** the output signal of the first band pass filter (BP1) is shifted into the baseband position by mixing with the auxiliary carrier (H) of 38 KHz in a first mixer (M1) and then low pass filtered in a first low pass filter (TP1), and that the output signal of the second band pass filter (BP2) is shifted into the baseband position by mixing with the auxiliary carrier (H) of 38 KHz in a second mixer (M2) and then low pass filtered in a second low pass filter (TP2).

19. Stereo broadcast receiver according to Claim 18,
**characterized in that** the energy or power of the output signal of the first low pass filter (TP1) can be compared with that of the second low pass filter (TP2), and the criterion for the reception quality is derived from the comparison of the two energies or powers, the reception quality decreasing with increasing difference of the two energies or powers, increasing with decreasing difference, and being at maximum in the case of equality.

20. Stereo broadcast receiver according to Claim 18,
**characterized in that** the cross-correlation is formed from the output signal of the first low pass filter (TP1) and the output signal of the second low pass filter (TP2), the reception quality increasing with increasing correlation and decreasing with decreasing correlation.

21. Stereo broadcast receiver according to Claim 20,
**characterized in that** the (L-R) signal (L-R) is present at the inputs of the first band pass filter (BP1) and second band pass filter (BP2), that the output of the first band pass filter (BP1) is connected to the first input of the first mixer (M1), at the second input of which the auxiliary carrier (H) is present, that the output of the second band pass filter (BP2) is connected to the first input of the second mixer (M2), at the second input of which the auxiliary carrier (H) is present, that the output of the first mixer (M1) is connected to the input of a first low pass filter (TP1), the output of which is connected to the first input of a unit (K) for generating the cross-correlation, that the output of the second mixer (M2) is connected to the input of a second low pass filter (TP2), the output of which is connected to the second input of the unit (K) for forming the cross-correlation, and that at the output of the unit (K) for forming the cross-correlation a quality signal (Q), which is a measure of the reception quality, can be tapped.

22. Stereo broadcast receiver according to Claim 21,
**characterized in that** the output of the unit (K) for forming the cross-correlation is connected to the input of a control unit (S), the output of which is connected to the control input of the receiver (E) or of an aerial selection switch.

23. Stereo broadcast receiver according to Claim 21 or 22,
**characterized in that** as band pass filters (BP1, BP2), Butterworth second order band pass filters are provided.

24. Stereo broadcast receiver according to Claim 21, 22 or 23,
**characterized in that** the pass bands of the two band pass filters (BP1, BP2) do not overlap.

25. Stereo broadcast receiver according to one of Claims 21 to 24,
**characterized in that** the centre frequency of the first band pass filter (BP1) is 31 KHz, and that of the second band pass filter (BP2) is 45 KHz.

26. Stereo broadcast receiver according to one of Claims 21 to 25,
**characterized in that** the auxiliary carrier (H) has a frequency of 38 KHz.

## Revendications

1. Procédé d'évaluation de la qualité de réception dans un récepteur de radiodiffusion stéréophonique comprenant un récepteur (E) pour la génération du signal stéréophonique multiplex (MPX) à partir duquel un décodeur (DSP) génère le signal (L+R), et par l'intermédiaire d'une sous-porteuse auxiliaire (H) génère les bandes latérales supérieure et inférieure du signal (L-R),
**caractérisé par le fait qu'**un critère d'évaluation de la qualité de réception est déduit de l'énergie de signal ou de la puissance des bandes latérales inférieure et supérieure (US, OS) du signal (L-R).

2. Procédé selon la revendication 1, **caractérisé par le fait que** le critère d'évaluation de la qualité de réception est déduit d'une comparaison de l'énergie de signal ou de la puissance de la bande latérale supérieure (OS) avec celle de la bande latérale inférieure (US) du signal (L-R), la qualité de réception diminuant avec la différence croissante des deux énergies de signal ou des puissances, augmentant par contre avec leur différence décroissante et devenant maximale lorsqu'elles sont égales.

3. Procédé selon la revendication 1, **caractérisé par le fait que** le critère d'évaluation de la qualité de réception est déduit de la corrélation croisée des signaux ou de la puissance des bandes latérales supérieure et inférieure (OS, US) du signal (L-R), la qualité de réception augmentant avec une corrélation croissante, diminuant par contre avec une corrélation décroissante.

4. Procédé selon la revendication 1, 2 ou 3, **caractérisé par le fait que** la bande latérale inférieure (US) est filtrée par l'intermédiaire d'un premier filtre passe-bande (BP1) et que la bande latérale supérieure (OS) est filtrée par l'intermédiaire d'un deuxième filtre passe-bande (BP2).

5. Procédé selon la revendication 4, **caractérisé par le fait que** la fréquence centrale du premier filtre passe-bande (BP1) est de 31 kHz et celle du deuxième filtre passe-bande (BP2) est de 45 kHz.

6. Procédé selon la revendication 4 ou 5, **caractérisé par le fait que** les bandes passantes des deux filtres passe-bande (BP1, BP2) ne se chevauchent pas.

7. Procédé selon la revendication 4, 5 ou 6, **caractérisé par le fait qu'**on prévoit des filtres passe-bande Butterworth du deuxième ordre pour les deux filtres passe-bande (BP1, BP2).

8. Procédé selon l'une des revendications 4 à 7, **caractérisé par le fait que**, par mélange avec la sous-porteuse (H) de 38 kHz dans un premier mélangeur (M1), le signal de sortie du premier filtre passe-bande (BP1) est mis en bande de base et ensuite filtré dans un premier filtre passe-bas (TP1), et que, par mélange avec la sous-porteuse (H) de 38 KHz, le signal de sortie du deuxième filtre passe-bande (BP2) est mis en bande de base et ensuite filtré dans un deuxième filtre passe-bas (TP2).

9. Procédé selon la revendication 8, **caractérisé par le fait que** l'énergie ou la puissance du signal de sortie du premier filtre passe-bas (TP1) est comparée avec celle du deuxième filtre passe-bas (TP2), et que le critère pour la qualité de réception est déduit de la comparaison des deux énergies ou puissances, la qualité de réception diminuant avec une différence croissante des deux énergies ou puissances, augmentant par contre avec une différence décroissante et devenant maximale quand elles sont égales.

10. Procédé selon la revendication 8, **caractérisé par le fait que** la corrélation croisée est formée du signal de sortie du premier filtre passe-bas (TP1) et du signal de sortie du deuxième filtre passe-bas (TP2), la qualité de réception augmentant avec une corrélation croissante, diminuant par contre avec une corrélation décroissante.

11. Récepteur de radiodiffusion stéréophonique comprenant un récepteur (E) pour la génération du signal stéréophonique multiplex (MPX) et un décodeur (DPS) pour la génération du signal (L+R) ainsi que des bandes latérales supérieure et inférieure (OS, US) du signal (L-R) à partir du signal stéréophonique multiplex (MPX) par l'intermédiaire d'une sous-porteuse (H),
**caractérisé par le fait qu'**un critère d'évaluation de la qualité de réception est déduit de l'énergie de signal ou de la puissance des bandes latérales supérieure et inférieure (OS, US) du signal (L-R).

12. Récepteur de radiodiffusion stéréophonique selon la revendication 11, **caractérisé par le fait que** le critère d'évaluation de la qualité de réception est déduit d'une comparaison de l'énergie ou de la puissance de la bande latérale supérieure (OS) avec celle de la bande latérale inférieure (US) du signal (L-R), la qualité de réception diminuant avec une différence croissante des deux énergies de signal ou puissances, augmentant par contre avec une différence décroissante et devenant maximale lorsqu'elles sont égales.

13. Récepteur de radiodiffusion stéréophonique selon la revendication 11, **caractérisé par le fait que** le critère d'évaluation de la qualité de réception est déduit de la corrélation croisée des signaux des bandes latérales supérieure et inférieure (OS, US) du signal (L-R), la qualité de réception augmentant avec une corrélation croissante, diminuant par contre avec une corrélation décroissante.

14. Récepteur de radiodiffusion stéréophonique selon la revendication 12 ou 13, **caractérisé par le fait qu'**un premier filtre passe-bande (BP1) est prévu pour filtrer la bande latérale inférieure (US) et qu'un deuxième filtre passe-bande (BP2) est prévu pour filtrer la bande latérale supérieure (OS) du signal (L-R).

15. Récepteur de radiodiffusion stéréophonique selon la revendication 14, **caractérisé par le fait que** la fréquence centrale du premier filtre passe-bande (BP1) est de 31 kHz et celle du deuxième filtre passe-bande (BP2) est de 45 kHz.

16. Récepteur de radiodiffusion stéréophonique selon la revendication 14 ou 15, **caractérisé par le fait que** les bandes passantes des deux filtres passe-bande (BP1, BP2) ne se chevauchent pas.

17. Récepteur de radiodiffusion stéréophonique selon la revendication 14, 15 ou 16, **caractérisé par le fait qu'**on prévoit des filtres passe-bande Butterworth du deuxième ordre pour les deux filtres passe-bande (BP1, BP2).

18. Récepteur de radiodiffusion stéréophonique selon l'une des revendications 14 à 17, **caractérisé par le fait que**, par mélange avec la sous-porteuse (H) de 38 kHz dans un premier mélangeur (M1), le signal de sortie du premier filtre passe-bande (BP1) est mis en bande de base et ensuite filtré dans un premier filtre passe-bas (TP1), et que, par mélange avec la sous-porteuse (H) de 38 kHz dans un deuxième mélangeur (M2), le signal de sortie du deuxième filtre passe-bande (BP2) est mis en bande de base et ensuite filtré dans un deuxième filtre passe-bas (TP2).

19. Récepteur de radiodiffusion stéréophonique selon la revendication 18, **caractérisé par le fait que** l'énergie ou la puissance du signal de sortie du premier filtre passe-bas (TP1) est comparable à celle du deuxième filtre passe-bas (TP2), et que le critère pour la qualité de réception est déduit de la comparaison des deux énergies ou puissances, la qualité de réception diminuant avec une différence croissante des deux énergies ou puissances, augmentant par contre avec une différence décroissante et devenant maximale quand elles sont égales.

20. Récepteur de radiodiffusion stéréophonique selon la revendication 18, **caractérisé par le fait que** la corrélation croisée est formée du signal de sortie du premier filtre passe-bas (TP1) et du signal de sortie du deuxième filtre passe-bas (TP2), la qualité de réception augmentant avec une corrélation croissante, diminuant par contre avec une corrélation décroissante.

21. Récepteur de radiodiffusion stéréophonique selon la revendication 20, **caractérisé par le fait que** le signal (L-R) est appliqué à l'entrée du premier filtre passe-bande (BP1) et du deuxième filtre passe-bande (BP2), que la sortie du premier filtre passe-bande (BP1) est reliée à la première entrée du premier mélangeur (M1), à la deuxième entrée duquel est appliquée la sous-porteuse (H), que la sortie du deuxième filtre passe-bande (BP2) est reliée à la première entrée du deuxième mélangeur (M2), à la deuxième entrée duquel est appliquée la sous-porteuse (H), que la sortie du premier mélangeur (M1) est reliée à l'entrée d'un premier filtre passe-bas (TP1) dont la sortie est reliée à la première entrée d'une unité (K) pour la génération de la corrélation croisée, que la sortie du deuxième mélangeur (M2) est reliée à l'entrée d'un deuxième filtre passe-bas (TP2) dont la sortie est reliée à la deuxième entrée de l'unité (K) pour la formation de la corrélation croisée, et qu'à la sortie de l'unité (K) pour la formation de la corrélation croisée, on peut prélever un signal de qualité (Q) représentant une mesure pour la qualité de réception.

22. Récepteur de radiodiffusion stéréophonique selon la revendication 21, **caractérisé par le fait que** la sortie de l'unité (K) pour la formation de la corrélation croisée est reliée à l'entrée d'une unité de commande (S) dont la sortie est reliée à l'entrée de commande du récepteur (E) ou d'un commutateur d'antenne.

23. Récepteur de radiodiffusion stéréophonique selon la revendication 21 ou 22, **caractérisé par le fait que** des filtres passe-bande Butterworth du deuxième ordre sont prévus en tant que filtres passe-bande (BP1, BP2).

24. Récepteur de radiodiffusion stéréophonique selon la revendication 21, 22 ou 23, **caractérisé par le fait que** les bandes passantes des deux filtres passe-bande (BP1, BP2) ne se chevauchent pas.

25. Récepteur de radiodiffusion stéréophonique selon l'une des revendications 21 à 24, **caractérisé par le fait que** la fréquence centrale du premier filtre passe-bande (BP1) est de 31 kHz et celle du deuxième filtre passe-bande (BP2) est de 45 kHz.

26. Récepteur de radiodiffusion stéréophonique selon l'une des revendications 21 à 25, **caractérisé par le fait que** la sous-porteuse (H) présente une fréquence de 38 kHz.
